# EUROPÄISCHE PATENTSCHRIFT

(11) **EP 4 461 900 B1**
(45) Veröffentlichungstag und Bekanntmachung des Hinweises auf die Patenterteilung: **18.03.2026**
(21) Anmeldenummer: 23173153.0
(22) Anmeldetag: 12.05.2023
(51) Int. Cl.: E04F 10/10

(54) **LAMELLENDACH MIT PAARWEISE AUFSTELLBAREN LAMELLEN UND EINEM PHOTOVOLTAIKMODUL**
SLAT ROOF WITH SLAT ARRAY AND A PHOTOVOLTAIC MODULE
TOIT À LAMELLES AVEC DES LAMELLES POUVANT ÊTRE RELEVÉES PAR PAIRES ET UN MODULE PHOTOVOLTAÏQUE

(43) Veröffentlichungstag der Anmeldung: 13.11.2024
(73) Patentinhaber: weinor GmbH & Co. KG, 50829 Köln (DE)
(72) Erfinder: Stawski, Karl-Heinz, 50769 Köln (DE)
(74) Vertreter: Kutzenberger Wolff & Partner

(56) Entgegenhaltungen:
- DE-C- 616 449
- FR-A1- 2 608 192
- JP-A- S63 236 852

## Beschreibung

Die Erfindung betrifft ein Lamellendach nach dem Oberbegriff gemäß Anspruch 1.

Derartige Lamellendächer sind aus der JP S63 236852 A, der DE 616 449 C und der FR 2 608 192 A1 bekannt.

Derartige Lamellendächer sind bekannt. Bei den bekannten Lamellendächern ist es üblich, dass die Lamellen zum Verlagern in die Öffnungsstellung um eine Achse gedreht und senkrecht aufgestellt werden. Dabei schwenkt ein Teil der Lamellen nach unten aus, sodass sich dieser Teil der Lamellen unterhalb einer seitlichen Regenrinne befindet und etwaiges auf den Lamellen befindliches Regenwasser unkontrolliert in den Raum unter dem Lamellendach herabtropfen kann.

Die Aufgabe der Erfindung ist es, diese Nachteile der bekannten Lamellendächer zu überwinden. Ferner ist es wünschenswert, auf Dächern zusätzlich Photovoltaikmodule zur Stromerzeugung anzuordnen.

Diese Aufgabe wird erfindungsgemäß durch ein Lamellendach gemäß Anspruch 1 gelöst. Vorteilhafte Weiterbildungen der Erfindung sind in den Unteransprüchen angegeben.

Besonders vorteilhaft bei dem Lamellendach mit einem aus mehreren Trägern gebildeten Rahmen, wobei an dem Rahmen zwischen zwei seitlichen Trägern mehrere Lamellen parallel zueinander angeordnet und an den seitlichen Trägern gelagert sind, wobei die Lamellen die von dem Rahmen aufgespannte Fläche in einer Schließstellung überdecken und aus der Schließstellung in eine Öffnungsstellung verlagerbar sind, ist es, dass jeweils zwei benachbarte Lamellen mittels einer Scharnieranordnung zu einem Lamellenpaar aneinander gekoppelt sind, wobei ein Anheben der Scharnieranordnung ein Aufstellen des gekoppelten Lamellenpaares in eine Öffnungsstellung bewirkt.

Mit dem Begriff der Scharnieranordnung ist im erfindungsgemäßen Sinne die Anordnung eines oder mehrerer Scharniere entlang des Kopplungsbereiches zwischen zwei Lamellen bezeichnet. Zwei benachbarte Lamellen sind somit durch die Scharnieranordnung aneinandergekoppelt und ein Anheben der Scharnieranordnung aus der Schließstellung der Lamellen bewirkt ein spitzdachförmiges Aufstellen des Lamellenpaares. Dadurch, dass das Verlagern des Lamellenpaares aus der Schließstellung in die Öffnungsstellung durch ein Anheben der Scharnieranordnung und ein Aufstellen des Lamellenpaares erfolgt, bleiben die Lamellen in ihrer Gesamtheit stets oberhalb der seitlichen Regenrinne, sodass etwaiges auf den Lamellen befindliches Regenwasser stets über die seitliche Regenrinne abgeleitet werden kann.

Bevorzugt ist jedes Lamellenpaar gekoppelter Lamellen in der Öffnungsstellung spitzdachartig aufgestellt und der Zwischenraum zwischen zwei Lamellendachpaaren ist freigegeben. Durch ein Aufstellen aller Lamellenpaare kann somit ein erheblicher Teil der Dachfläche freigegeben und der Raum unter dem Lamellendach belüftet werden.

Vorzugsweise liegen die Lamellen in der Schließstellung an Auflageflächen an den seitlichen Trägern auf, insbesondere können die Lamellen in der Schließstellung auf Dichtungen aufliegen, die auf den Auflageflächen angeordnet sind. Durch die Anordnung solcher Dichtungen auf den Auflageflächen, auf denen die Lamellen in der Schließstellung aufliegen, wird eine regendichte Anordnung geschaffen und es wird zuverlässig verhindert, dass Regenwasser in der Schließstellung der Lamellen unkontrolliert in den Bereich unter dem Lamellendach eindringen kann. Bevorzugt weisen die Lamellen an den Kontaktbereichen zum benachbarten Lamellenpaar Dichtungslippen auf, die in der Schließstellung einen regenwasserdichten Lamellenverbund ausbilden. An den zum benachbarten Lamellenpaar gerichteten Längskanten der Lamellen können integrierte Regenwassernuten angeordnet sein, über die etwaiges auf den Lamellen befindliches Regenwasser beim Verlagern der Lamellenpaare in die Öffnungsstellung zur Seite hin in eine Regenrinne abgeleitet werden kann. Bevorzugt ist jedes Lamellenpaar in Richtung auf die Öffnungsstellung kraftbeaufschlagt, insbesondere federbelastet. Durch eine solche Kraftbeaufschlagung in Richtung auf die Öffnungsstellung kann ein automatisches Aufstellen der Lamellenpaare in die Öffnungsstellung bewirkt werden. Eine solche Kraftbeaufschlagung kann insbesondere durch die Anordnung einer oder mehrerer Federn wie Spiralfedern und/oder Blattfedern an jedem Lamellenpaar erzeugt werden. Diese Federn können mittelbar oder unmittelbar auf die Scharnieranordnung in Richtung auf die Öffnungsstellung einwirken. Alternativ oder kumulativ können Federkräfte an den beiden Lamellen eines jeden Lamellenpaare angreifen und ein Aufstellen des Lamellenpaares in Öffnungsstellung bewirken.

Vorzugsweise werden die Lamellenpaare gegen eine Kraft in Richtung auf die Öffnungsstellung mittels eines verlagerbaren Niederhalters in der Schließstellung gehalten, wobei sich die Lamellenpaare bei einem Anheben der Niederhalters automatisch in die Öffnungsstellung verlagern. Das bedeutet, dass ein Anheben des Niederhalters ein automatisches Aufstellen der Lamellenpaare durch die Kraft in Richtung auf die Öffnungsstellung bewirkt. Dabei sind die Lamellen vorzugsweise geometrisch dergestalt ausgeführt, dass in der Schließstellung der Lamellen, in welcher die Lamellenpaare insbesondere flach auf den Auflageflächen der seitlichen Träger aufliegen, eine Totpunktlage vermieden wird. Das bedeutet, dass die Lamellen geometrisch derart ausgeführt sind, dass eine Bewegung aus der Schließstellung heraus ausschließlich in die Öffnungsstellung möglich ist, ohne dass eine Selbsthemmung in einer Totopunktlage auftreten könnte. Dies kann insbesondere dadurch gewährleistet werden, dass die Scharnierachse der Scharnieranordnung zwischen den benachbarten Lamellen stets oberhalb einer Krafteinleitung in die Lamellen des Lamellenpaares liegt, sodass aus der Schließposition heraus ausschließlich ein Aufstellen in Richtung auf die Öffnungsposition möglich ist.

Vorzugsweise ist an zumindest einem der zu den seitlichen Trägern orientierten Enden der Scharnieranordnung eines jeden Lamellenpaares ein überstehender Stift angeordnet, der in ein Kopplungsprofil und/oder eine Kulissenführung eingreift, sodass ein Anheben des Kopplungsprofils und/oder ein Verschieben der Kulissenführung ein synchrones Verlagern der Lamellenpaare in die Öffnungsstellung bewirkt und ein Absenken des Kopplungsprofils und/oder ein Verschieben der Kulissenführung in Gegenrichtung ein synchrones Verlagern der Lamellenpaare in die Schließstellung bewirkt.

Durch die Anordnung eines solchen Kopplungsprofils und/oder einer Kulissenführung wird ein synchrones verlagern aller Lamellenpaare von der Schließstellung in die Öffnungsstellung und umgekehrt ermöglicht. Hierzu bedarf es lediglich einem Anheben bzw. Absenken des Kopplungsprofils bzw. alternativ oder kumulativ des Verschiebens der Kulissenführung An den Scharnieranordnungen ist dabei jeweils ein in Achsrichtung der Scharnieranordnung überstehender Stift angeordnet, sodass jede Scharnieranordnung mit dem Kopplungsprofil und/oder der Kulissenführung kinematisch gekoppelt ist und ein Aufstellen der Lamellenpaare in die Öffnungsstellung bzw. ein Absenken der Lamellenpaare in die Schließstellung ermöglicht ist.

Bevorzugt sind an den der Scharnieranordnung gegenüberliegenden Seiten der Lamellen Rollen und/oder Gleiter angeordnet, die auf Führungsschienen an den seitlichen Trägern geführt sind. Durch die Anordnung derartiger Rollen oder Gleiter an den der Scharnieranordnung gegenüberliegenden Seiten der Lamellen wird ein leichtes Abrollen oder Gleiten an den Führungsschienen der seitlichen Träger ermöglicht, sodass die Lamellenpaare nur gegen einen sehr geringen Roll- oder Gleitwiderstand von der Schließstellung in die Öffnungsstellung und umgekehrt verlagert werden können. Mit der Scharnieranordnung gegenüberliegenden Seite der Lamellen ist dabei jenes Ende der Lamellenlängskante bezeichnet, welches in der Öffnungsstellung, in welcher die Lamellenpaare spritzdachförmig aufgestellt sind, im unteren Bereich auf den seitlichen Trägern verbleiben. Da diese Bereiche aufgrund des Aufstellens der Lamellenpaare an den seitlichen Trägern entlang verfahren werden, bewirkt die Anordnung von Rollen und/oder Gleitern in den Kontaktbereichen von Lamellen und den seitlichen Trägern eine erhebliche Absenkung des Reibungswiderstandes zwischen den Lamellen und den seitlichen Trägern, respektive den Führungsschienen an den seitlichen Trägern.

Vorzugsweise ist an einem oder beiden seitlichen Trägern eine Regenablaufrinne angeordnet ist, die unterhalb der Lamellen verläuft. Über eine solche Regenablaufrinne kann das auf das Lamellendach auftreffende Regenwasser abgeführt werden. Dabei können die Lamellen ein Gefälle in Richtung auf einen der beiden seitlichen Träger aufweisen, an welchem einen Regenablaufrinne angeordnet ist. Dadurch, dass die Regenablaufrinne unterhalb der Lamellen verläuft, ist eine Regenwasserabfuhr gewährleistet, ohne dass die Gefahr besteht, dass ein Reil des Regenwassers in den Bereich unter dem Lamellendach geraten kann.

Vorzugsweise weist das Lamellendach einen Antrieb zur Verlagerung der Lamellen von der Schließstellung in die Öffnungsstellung und umgekehrt auf. Insbesondere kann es sich dabei um einen Linearantrieb handeln, der auf eine Kulissenführung und/oder ein Kopplungsprofil einwirkt.

Erfindungsgemäß ist an der Scharnieranordnung eines oder mehrerer Lamellenpaare jeweils zumindest ein Photovoltaikmodul angeordnet, welches beim Anheben der Scharnieranordnung gleichzeitig angehoben wird, wobei jedes Photovoltaikmodul eine schlaufenförmig verlegte Anschlussleitung aufweist. Durch eine schlaufenförmig verlegte Anschlussleitung eines jeden Photovoltaikmoduls ist es möglich, auf den Scharnieranordnungen Photovoltaikmodule zur Stromerzeugung anzuordnen, und diese gleichzeitig beim Aufstellen der Lamellenpaare mit anzuheben.

Vorzugsweise ist an einer oder mehreren Lamellen und/oder Lamellenpaaren jeweils zumindest ein Photovoltaikmodul angeordnet, insbesondere können mehrere Photovoltaikmodule in Reihe geschaltet sein, insbesondere mit einer Spannung von bis zu 120 V. Eine maximale Spannung von 120 V ist vorteilhaft, da eine höhere Gleichspannung lebensgefährlich sein kann.

In einer bevorzugten Ausführungsform weist das Lamellendach ein oder mehrere Photovoltaikmodule und zumindest einen integrierten Wechselrichter auf. Insbesondere kann ein Träger und/oder ein Pfosten der Terrassenüberdachung zumindest einen integrierten Wechselrichter aufweisen. Durch die Integration zumindest eines Wechselrichters kann ein unmittelbarer Anschluss an ein Gebäudeenergienetz erfolgen und/oder eine Wechselspannungssteckdose und/oder ein Wechselspannungsverbraucher unmittelbar versorgt werden.

Bevorzugt weist zumindest einer der Träger Kabelkanäle zur Aufnahme von Kabeln auf, insbesondere zur Aufnahme von Anschlussleitungen von Photovoltaikmodulen. Dadurch, dass die Träger integrierte Kabelkanäle zur Aufnahme von Anschlusskabeln der Photovoltaikmodule aufweisen, ist ein Anschluss der Photovoltaikmodule auf eine besonders leichte und vorteilhafte Weise möglich, wobei ein insgesamt optisch besonders vorteilhafter Gesamteindruck geschaffen wird und keine optisch störenden Kabel den Gesamteindruck stören.

Vorzugsweise weist das Lamellendach zumindest einen elektrischen Verbraucher auf, insbesondere einen Antrieb zum Aufstellen der Lamellenpaare. Insbesondere kann der Verbraucher unmittelbar von Photovoltaikmodulen des Lamellendaches gespeist werden und/oder der von zumindest einem in die das Lamellendach integrierten Akkumulator gespeist werden, wobei der Akkumulator von Photovoltaikmodulen des Lamellendaches geladen wird. Durch die Anordnung eines Akkumulators zur Stromversorgung des Antriebs des Lamellendaches und einer Versorgung des Akkumulators über integrierte Photovoltaikmodule wird ein vollkommen autarkes Lamellendach geschaffen.

Vorzugsweise weist die Terrassenüberdachung zumindest einen Akkumulator auf, der von dem/den Photovoltaikmodul/e gespeist wird. Durch die Integration einer solchen Speichereinheit zur Speicherung elektrischer Energie wird die Nutzbarkeit der mittels der Photovoltaikmodule erzeugten elektrischen Energie verbessert, da die gespeicherte Energie in zeitlichem Abstand zu ihrer Erzeugung genutzt werden kann, beispielsweise um nach Sonnenuntergang eine Beleuchtung mit elektrischer Energie zu versorgen.

Vorzugsweise wird der Rahmen von mehreren Pfosten getragen, insbesondere können die Pfosten integrierte Kabelkanäle zur Aufnahme von Anschlusskabeln von Photovoltaikmodulen und/oder zumindest eine Steckdose aufweisen, insbesondere zumindest eine Gleichspannungssteckdose mit einer Betriebsspannung von 12 V oder von 24 V und/oder zumindest eine Wechselspannungssteckdose mit einer Betriebsspannung von bis zu 230 V

Durch eine Integration einer oder mehrerer Gleichspannungssteckdosen und/oder Wechselspannungssteckdosen kann ein unmittelbarer Anschluss von Verbrauchern an der Terrassenüberdachung erfolgen, wie beispielsweise von Ladegeräten und/oder mobiler Mobilfunkendgeräten, Radios, Lampen und dergleichen.

Vorzugsweise weist das Lamellendach zumindest eine integrierte Steckdose zum Anschluss elektrischer Verbraucher auf. Insbesondere kann eine Steckdose angeordnet sein, die von einem in die Terrassenüberdachung integrierten Akkumulator gespeist wird, wobei der Akkumulator von Photovoltaikmodulen geladen wird, und/oder wobei die Steckdose unmittelbar von Photovoltaikmodulen gespeist wird, insbesondere über zumindest einen in das Lamellendach integrierten Wechselrichter mit einer Wechselspannung von bis zu 230 V.

Bevorzugt weist die die Terrassenüberdachung zumindest einen elektrischen Verbraucher auf, der unmittelbar von den Photovoltaikmodulen gespeist wird und/oder der von zumindest einem in die Terrassenüberdachung integrierten Akkumulator gespeist wird, wobei der Akkumulator von den Photovoltaikmodulen geladen wird.

Besonders bevorzugt weist die Terrassenüberdachung zumindest eine Beleuchtungseinrichtung und/oder zumindest einen WLAN-Repeater auf. Insbesondere können die Beleuchtungseinrichtung und/oder der WLAN-Repeater unmittelbar von Photovoltaikmodulen gespeist werden und/oder von zumindest einem in die Terrassenüberdachung integrierten Akkumulator gespeist werden, wobei der Akkumulator von Photovoltaikmodulen geladen wird. Durch die Anordnung einer oder mehrerer Beleuchtungseinrichtungen kann der Raum unter dem Lamellendach beleuchtet werden. Bei einer Speisung dieser Beleuchtungseinrichtungen über einen integrierten Akkumulator, also einer Speichereinheit zur Speicherung elektrischer Energie, kann eine Beleuchtung zeitversetzt zur Erzeugung der elektrischen Energie beispielsweise nach Sonnenuntergang erfolgen.

Ein WLAN-Repeater dient der Erhöhung der Reichweite eines drahtlosen Funknetzes. Durch die Anordnung eines WLAN-Repeaters, der insbesondere von zumindest einem in das Lamellendach integrierten Akkumulator gespeist werden kann, wobei der Akkumulator von Photovoltaikmodulen geladen wird, ist eine Erweiterung eines lokalen Funknetzes auf den Bereich unterhalb sowie in der Nähe der Terrassenüberdachung möglich.

In einer bevorzugten Ausführungsform ist zumindest ein Teil der Lamellenpaare in der Öffnungsstellung entlang von Führungsschienen an den seitlichen Trägern zwischen einer geschlossenen Position, in der die Lamellenpaare gleichmäßig über der von dem Rahmen aufgespannten Fläche verteilt sind, und einer offenen Position, in der die Lamellenpaare an einer Kopfseite der von dem Rahmen aufgespannten Fläche zu einem Paket zusammengeschoben sind, verfahrbar.

Durch eine solche weitere Verfahrbarkeit der aufgestellten Lamellenpaare entlang von Führungsschienen an den seitlichen Trägern kann der von dem Lamellendach überdeckte Bereich weiter geöffnet werden.

Bevorzugt weist das Lamellendach zwei getrennt ansteuerbare Antriebe auf, wobei der erste Antrieb dem Aufstellen der Lamellenpaare von der Schließstellung in die Öffnungsstellung und umgekehrt dient und wobei der zweite Antrieb dem Verfahren der Lamellenpaare in der Öffnungsstellung entlang der Führungsschienen zwischen der geschlossenen Position und der offenen Position dient. Dabei sind die Antriebe derart eingerichtet, dass ein Verfahren der Lamellenpaare in der Öffnungsstellung entlang der Führungsschienen zwischen der geschlossenen Position und der offenen Position mittels des zweiten Antriebes nur möglich ist, wenn die Lamellenpaare in der Öffnungsstellung sind, also die Lamellenpaare spitzdachförmig aufgestellt sind. Umgekehrt ist ein Absenken der aufgestellten Lamellenpaare aus der Öffnungsstellung in die Schließstellung mittels des ersten Antriebes nur möglich, wenn die Lamellenpaare zuvor mittels des zweiten Antriebes in die geschlossene Position, in der die Lamellenpaare gleichmäßig über der von dem Rahmen aufgespannten Fläche verteilt sind, verfahren worden sind.

Bevorzugt ist der zweite Antrieb durch zumindest ein angetriebenes Zugmittel gebildet, insbesondere einen angetriebenen Riemen, insbesondere einen angetriebenen Zahnriemen, der mittelbar oder unmittelbar an dem in Ausfahrrichtung letzten Lamellenpaar angreift und wobei die Lamellenpaare jeweils durch zusammenlegbare oder biegeschlaffe Kopplungselemente gekoppelt sind, sodass sich die Lamellenpaare bei einem Verfahren des in Ausfahrrichtung letzten Lamellenpaares in Einfahrrichtung bei sich automatisch zusammenlegenden Kopplungselementen zu einem Paket zusammenschieben und wobei sich die Lamellenpaare bei einem Verfahren des in Ausfahrrichtung letzten Lamellenpaares in Ausfahrrichtung aufgrund der Kopplungselemente gleichmäßig über der von dem Rahmen aufgespannte Fläche verteilt anordnen.

Das Lamellendach weist in diesem Fall zwei getrennt ansteuerbare Antriebe auf. Der erste Antrieb dient der Aufstellung und dem Absenken der Lamellenpaare zwischen der Schließstellung und Öffnungsstellung. In der Schließstellung liegen die Lamellen in der von dem Rahmen des Lamellendaches aufgespannten Ebene und bilden ein geschlossenes Dach. Aus dieser Schließstellung heraus sind die Lamellen mittels des ersten Antriebes in eine Öffnungsstellung durch das Anheben der Scharnieranordnung eines jeden Lamellenpaares verlagerbar. In der Öffnungsstellung sind die Lamellenpaare spitzdachförmig aufgestellt. In dieser Öffnungsstellung können die Lamellen mittels des zweiten Antriebes entlang der Führungsschienen von der geschlossenen Position in die offene Position verfahren werden. Mit der geschlossenen Position ist jene Anordnung bezeichnet, bei der die Lamellenpaare gleichmäßig über der von dem Rahmen des Lamellendaches aufgespannten Ebene verteilt angeordnet sind und ein Absenken der Lamellenpaare in die Schließstellung möglich wäre. Mit der offenen Position der Lamellenpaare ist jene Anordnung bezeichnet, bei der die Lamellenpaare zu einem Ende der Führungsschienen hin zu einem Paket zusammengeschoben sind und einen Teil der von dem Rahmen des Lamellendaches aufgespannten Ebene freigeben. Wenn die Lamellenpaare zu einem solchen Paket zusammengeschoben sind, ist ein Absenken der Lamellenpaare in die Schließstellung nicht möglich. Um Beschädigungen und Fehlbedienungen vorzubeugen, ist die Steuerung der beiden Antriebe derart ausgestaltet, sodass ein Absenken der Lamellenpaare mittels des ersten Antriebes nur in der geschlossenen Position möglich ist und ein Verfahren der Lamellen mittels des zweiten Antriebes mur möglich ist, wenn die Lamellenpaare in der Öffnungsstellung aufgestellt sind.

Die Begriffe Schließstellung und Öffnungsstellung beziehen sich somit auf die relative Stellung der Lamellenpaare infolge des Anhebens der Scharnieranordnungen der Lamellenpaare gegenüber der von dem Rahmen des Lamellendaches aufgespannten Ebene.

Die Begriffe geschlossene Position und offene Position beziehen sich auf die Verteilung der Lamellen über der von dem Rahmen des Lamellendaches aufgespannten Ebene. In der geschlossenen Position sind die Lamellenpaare gleichmäßig über der von dem Rahmen des Lamellendaches aufgespannten Ebene verteilt, während die Lamellenpaare in der offenen Position entlang der Führungsschienen an den seitlichen Trägern verfahren und zu einem Paket an einem Ende der Führungsschienen zusammengeschoben sind.

Die Verfahrrichtung der verfahrbaren Lamellenpaare in Richtung auf die geschlossene Position mit gleichmäßig über der von dem Rahmen aufgespannten Ebene verteilt angeordneten Lamellenpaare wird als Ausfahrrichtung bezeichnet. Dementsprechend bezeichnet die entgegengesetzte Einfahrrichtung jene Verfahrrichtung der verfahrbaren Lamellenpaare in Richtung auf die offene Position mit zu einem Paket an einem Ende des Lamellendaches zusammengeschobenen Lamellenpaaren.

Zwei Ausführungsbeispiele sind in den Figuren dargestellt und werden nachfolgend näher erläutert. Es zeigen:
- Fig. 1: Eine perspektivische Ansicht eines ersten nicht erfindungsgemäßen Ausführungsbeispiels eines Lamellendaches mit Lamellen in der Schließstellung;
- Fig. 2: eine perspektivische Ansicht des Lamellendaches nach Figur 1 mit in die Öffnungsstellung verlagerten Lamellen;
- Fig. 3: eine schematische Darstellung eines Lamellenpaares in der Schließstellung und in der Öffnungsstellung;
- Fig. 4: eine perspektivische Ansicht eines zweiten erfindungsgemäßen Ausführungsbeispiels eines Lamellendaches mit in die Öffnungsstellung verlagerten Lamellen und Photovoltaikmodulen.

Figur 1 zeigt eine perspektivische Ansicht eines ersten nicht erfindungsgemäßen Ausführungsbeispiels eines Lamellendaches 1 mit Lamellen 3 in der Schließstellung. Das Lamellendach 1 weist einen Rahmen auf, der durch die seitlichen Träger 2 und die Querträger 2' gebildet ist. Zwischen den zwei seitlichen Trägern 2 sind mehrere Lamellen 3 parallel zueinander angeordnet und an den seitlichen Trägern 2 gelagert. Der Rahmen des Lamellendaches 1 wird von senkrechten Pfosten 4 getragen.

Figur 2 zeigt eine perspektivische Ansicht des Lamellendaches 1 nach Figur 1 mit in die Öffnungsstellung verlagerten Lamellen 3. Der Mechanismus des Aufstellens der Lamellen 3 wird anhand Figur 3 erläutert.

Jeweils zwei benachbarte Lamellen 3, 3' sind mittels einer Scharnieranordnung 5 miteinander gekoppelt und bilden ein Lamellenpaar 30. In Figur 3 befindet sich die Lamellen 3, 3' im linken Bildteil in der Schließstellung und im rechten Bildteil in der Öffnungsstellung. Um das Lamellenpaar 30 von der Schließstellung in die Öffnungsstellung zu überführen wird die Scharnieranordnung 5 wie durch den Pfeil 5' angedeutet angehoben. Infolgedessen wird das Lamellenpaar 30 wie im rechten Bildteil nach Figur 3 dargestellt spitzdachförmig aufgestellt und in die Öffnungsposition verlagert. In Figur 2 ist erkennbar, dass alle Lamellenpaare 30 in die Öffnungsposition verlagert worden sind.

Die Scharnieranordnung 5 eines jeden Lamellenpaares weist einen in Richtung auf einen seitlichen Träger 2 überstehenden Stift oder Zapfen auf, der in eine Kulissenführung eingreift. Durch ein Verschieben der Kulissenführung in Richtung parallel zum seitlichen Träger 2 werden alle Lamellenpaare 30 synchron aus der Schließstellung gemäß Figur 1 in die Öffnungsstellung gemäß Figur 2 verlagert und aufgestellt, wie dies schematisch in Figur 3 dargestellt ist. Hierdurch wird der Zwischenraum zwischen den Lamellenpaaren 30 freigegeben und der Raum unter dem Lamellendach 1 belüftet.

Figur 4 zeigt eine perspektivische Ansicht eines zweiten erfindungsgemäßen Ausführungsbeispiels eines Lamellendaches 1 mit in die Öffnungsstellung verlagerten Lamellen 3 und Photovoltaikmodulen 6, die an den Scharnieranordnungen 5 eines jeden Lamellenpaares 30 angeordnet sind und mit angehoben werden. Der grundsätzliche Aufbau des Lamellendaches 1 gemäß Figur 4 entspricht dem ersten Ausführungsbeispiel mit einem aus Trägern 2, 2' gebildeten Rahmen, der von senkrechten Pfosten 4 getragen wird.

An den Scharnieranordnungen 5 eines jeden Lamellenpaares 30 ist bei dem Ausführungsbeispiel gemäß Figur 4 ein Photovoltaikmodul 6 angeordnet. Diese Photovoltaikmodule 6 werden bei der Verlagerung der Lamellenpaare von der Schließstellung in die Öffnungsstellung mitsamt der Scharnieranordnung 5 angehoben. Um den elektrischen Anschluss der Photovoltaikmodule 6 zu ermöglichen, sind Anschlusskabel vorgesehen, die schlaufenförmig verlegt sind und hierdurch ein Anheben der Photovoltaikmodule ermöglichen.

## Patentansprüche

1. Lamellendach (1) mit einem aus mehreren Trägern (2, 2') gebildeten Rahmen, wobei an dem Rahmen zwischen zwei seitlichen Trägern (2) mehrere Lamellen (3, 3') parallel zueinander angeordnet und an den seitlichen Trägern (2) gelagert sind, wobei die Lamellen (3, 3') die von dem Rahmen aufgespannte Fläche in einer Schließstellung überdecken und aus der Schließstellung in eine Öffnungsstellung verlagerbar sind, wobei jeweils zwei benachbarte Lamellen (3, 3') mittels einer Scharnieranordnung (5) zu einem Lamellenpaar (30) aneinander gekoppelt sind, wobei ein Anheben der Scharnieranordnung (5) ein Aufstellen des gekoppelten Lamellenpaares (30) in eine Öffnungsstellung bewirkt, **dadurch gekennzeichnet, dass** an der Scharnieranordnung (5) eines oder mehrerer Lamellenpaare (30) jeweils zumindest ein Photovoltaikmodul (6) angeordnet ist, welches beim Anheben der Scharnieranordnung (5) gleichzeitig angehoben wird, wobei jedes Photovoltaikmodul (6) eine schlaufenförmig verlegte Anschlussleitung aufweist.

2. Lamellendach (1) nach Anspruch 1, **dadurch gekennzeichnet, dass** jedes Lamellenpaar (30) gekoppelter Lamellen (3, 3') in der Öffnungsstellung spitzdachartig aufgestellt ist und der Zwischenraum zwischen zwei Lamellendachpaaren (30) freigegeben ist.

3. Lamellendach (1) nach Anspruch 1 oder 2, **dadurch gekennzeichnet, dass** die Lamellen (3, 3') in der Schließstellung an Auflageflächen an den seitlichen Trägern (2) aufliegen, insbesondere auf Dichtungen aufliegen, die auf den Auflageflächen angeordnet sind.

4. Lamellendach (1) nach einem der vorherigen Ansprüche, **dadurch gekennzeichnet, dass** jedes Lamellenpaar (30) in Richtung auf die Öffnungsstellung kraftbeaufschlagt ist, insbesondere federbelastet.

5. Lamellendach (1) nach einem der vorherigen Ansprüche, **dadurch gekennzeichnet, dass** die Lamellenpaare (30) gegen eine Kraft in Richtung auf die Öffnungsstellung mittels eines verlagerbaren Niederhalters in der Schließstellung gehalten werden, wobei sich die Lamellenpaare (30) bei einem Anheben der Niederhalters automatisch in die Öffnungsstellung verlagern.

6. Lamellendach (1) nach einem der vorherigen Ansprüche, **dadurch gekennzeichnet, dass** an zumindest einem der zu den seitlichen Trägern (2) orientierten Enden der Scharnieranordnung (5) eines jeden Lamellenpaares (30) ein überstehender Stift oder Zapfen angeordnet ist, der in ein Kopplungsprofil und/oder eine Kulissenführung eingreift, sodass ein Anheben des Kopplungsprofils und/oder ein Verschieben der Kulissenführung ein synchrones Verlagern der Lamellenpaare (30) in die Öffnungsstellung bewirkt und ein Absenken des Kopplungsprofils und/oder ein Verschieben der Kulissenführung in Gegenrichtung ein synchrones Verlagern der Lamellenpaare (30) in die Schließstellung bewirkt.

7. Lamellendach (1) nach einem der vorherigen Ansprüche, **dadurch gekennzeichnet, dass** an den der Scharnieranordnung (5) gegenüberliegenden Seiten der Lamellen (3, 3') Rollen (31) und/oder Gleiter angeordnet sind, die auf Führungsschienen an den seitlichen Trägern (2) geführt sind.

8. Lamellendach (1) nach einem der vorherigen Ansprüche, **dadurch gekennzeichnet, dass** an einem oder beiden seitlichen Trägern (2) eine Regenablaufrinne angeordnet ist, die unterhalb der Lamellen (3, 3') verläuft, insbesondere dass die Lamellen (3, 3') ein Gefälle in Richtung auf einen der beiden seitlichen Träger (2) aufweisen

9. Lamellendach (1) nach einem der vorherigen Ansprüche, **dadurch gekennzeichnet, dass** das Lamellendach (1) einen Antrieb zur Verlagerung der Lamellen (3, 3') von der Schließstellung in die Öffnungsstellung und umgekehrt aufweist.

10. Lamellendach (1) nach einem der vorherigen Ansprüche, **dadurch gekennzeichnet, dass** an einer oder mehreren Lamellen (3, 3') und/oder Lamellenpaaren (30) jeweils zumindest ein Photovoltaikmodul (6) angeordnet ist, insbesondere dass mehrere Photovoltaikmodule (6) in Reihe geschaltet sind, insbesondere mit einer Spannung von bis zu 120 V.

11. Lamellendach (1) nach einem der vorherigen Ansprüche, **dadurch gekennzeichnet, dass** das Lamellendach (1) zumindest einen elektrischen Verbraucher aufweist, insbesondere einen Antrieb zum Aufstellen der Lamellenpaare (30), insbesondere dass der Verbraucher unmittelbar von Photovoltaikmodulen (6) des Lamellendaches gespeist wird und/oder der von zumindest einem in die das Lamellendach integrierten Akkumulator gespeist wird, wobei der Akkumulator von Photovoltaikmodulen (6) des Lamellendaches (1) geladen wird.

12. Lamellendach (1) nach einem der vorherigen Ansprüche, **dadurch gekennzeichnet, dass** zumindest ein Teil der Lamellenpaare (30) in der Öffnungsstellung entlang von Führungsschienen an den seitlichen Trägern (2) zwischen einer geschlossenen Position, in der die Lamellenpaare (30) gleichmäßig über der von dem Rahmen aufgespannten Fläche verteilt sind, und einer offenen Position, in der die Lamellenpaare (30) an einer Kopfseite der von dem Rahmen aufgespannten Fläche zu einem Paket zusammengeschoben sind, verfahrbar sind.

13. Lamellendach (1) nach Anspruch 12, **dadurch gekennzeichnet, dass** das Lamellendach (1) zwei getrennt ansteuerbare Antriebe aufweist, wobei der erste Antrieb dem Aufstellen der Lamellenpaare (30) von der Schließstellung in die Öffnungsstellung und umgekehrt dient und wobei der zweite Antrieb dem Verfahren der Lamellenpaare (30) in der Öffnungsstellung entlang der Führungsschienen zwischen der geschlossenen Position und der offenen Position dient.

14. Lamellendach (1) nach Anspruch 13, **dadurch gekennzeichnet dass** der zweite Antrieb durch zumindest ein angetriebenes Zugmittel, insbesondere einen angetriebenen Riemen, insbesondere einen angetriebenen Zahnriemen, gebildet ist, der mittelbar oder unmittelbar an dem in Ausfahrrichtung letzten Lamellenpaar (30) angreift und wobei die Lamellenpaare (30) jeweils durch zusammenlegbare oder biegeschlaffe Kopplungselemente gekoppelt sind, sodass sich die Lamellenpaare (30) bei einem Verfahren des in Ausfahrrichtung letzten Lamellenpaares (30) in Einfahrrichtung bei sich automatisch zusammenlegenden Kopplungselementen zu einem Paket zusammenschieben und wobei sich die Lamellenpaare (30) bei einem Verfahren des in Ausfahrrichtung letzten Lamellenpaares (30) in Ausfahrrichtung aufgrund der Kopplungselemente gleichmäßig über der von dem Rahmen aufgespannte Fläche verteilt anordnen.

## Claims

1. Slat roof (1) with a frame formed from several beams (2, 2'), wherein several slats (3, 3') are arranged parallel to each other on the frame between two lateral beams (2) and are mounted on the side beams (2), wherein the slats (3, 3') cover the area spanned by the frame in a closed position and can be moved from the closed position to an open position, wherein two adjacent slats (3, 3') are coupled to each other by means of a hinge arrangement (5) to form a slat pair (30), wherein lifting the hinge arrangement (5) causes the coupled slat pair (30) to be raised into an open position, **characterised in that** at least one photovoltaic module (6) is arranged on the hinge arrangement (5) of one or more slat pairs (30), which is lifted simultaneously when the hinge arrangement (5) is lifted, wherein each photovoltaic module (6) has a connection cable that is routed in a loop shape.

2. Slat roof (1) according to claim 1, **characterised in that** each slat pair (30) of coupled slats (3, 3') is arranged in a pointed roof shape in the open position and the space between two slat roof pairs (30) is left open.

3. Slat roof (1) according to claim 1 or 2, **characterised in that** the slat (3, 3') rest on beam surfaces on the side beams (2), in particular on seals arranged on the beam surfaces.

4. Slat roof (1) according to one of the preceding claims, **characterised in that** each slat pair (30) is subjected to a force in the direction of the open position, in particular spring-loaded.

5. Slat roof (1) according to one of the preceding claims, **characterised in that** the slat pairs (30) are held in the closed position against a force in the direction of the open position by means of a movable hold-down device, whereby the slat pairs (30) automatically move into the open position when the hold-down device is lifted.

6. Slat roof (1) according to one of the preceding claims, **characterised in that** at at least one of the side beams (2) oriented ends of the hinge arrangement (5) of each slat pair (30) a protruding pin or tenon is arranged which engages in a coupling profile and/or a coulisse guide, so that lifting the coupling profile and/or moving the coulisse guide causes the slat pairs (30) to be moved synchronously into the open position, and lowering the coupling profile and/or moving the sliding guide in the opposite direction causes the slat pairs (30) to be moved synchronously into the closed position.

7. Slat roof (1) according to one of the preceding claims, **characterised in that** rollers (31) and/or sliders are arranged on the sides of the slats (3, 3') opposite the hinge arrangement (5), which are guided on guide rails on the side beams (2).

8. Slat roof (1) according to one of the preceding claims, **characterised in that** a rainwater gutter is arranged on one or both of the side beams (2), which runs below the slats (3, 3'), in particular that the slats (3, 3') have a slope towards one of the two side beams (2).

9. Slat roof (1) according to one of the preceding claims, **characterised in that** the slat roof (1) has a drive for moving the slats (3, 3') from the closed position to the open position and vice versa.

10. Slat roof (1) according to one of the preceding claims, **characterised in that** at least one photovoltaic module (6) is arranged on one or more slats (3, 3') and/or slat pairs (30), in particular that several photovoltaic modules (6) are connected in series, in particular with a voltage of up to 120 V.

11. Slat roof (1) according to one of the preceding claims, **characterised in that** the slat roof (1) has at least one electrical consumer, in particular a drive for raising the slat pairs (30), in particular that the consumer is powered directly by photovoltaic modules (6) of the slat roof and/or is powered by at least one accumulator integrated into the slat roof, wherein the accumulator is charged by photovoltaic modules (6) of the slat roof (1).

12. Slat roof (1) according to one of the preceding claims, **characterised in that** at least some of the slat pairs (30) in the open position are guided along guide rails on the side beams between a closed condition, in which the slat pairs (30) are evenly distributed over the area spanned by the frame, and an open condition, in which the slat pairs (30) are pushed together into a package at one end of the area spanned by the frame.

13. Slat roof (1) according to claim 12, **characterised in that** the slat roof (1) has two separately controllable drives, wherein the first drive serves to raise the slat pairs (30) from the closed position to the open position and vice versa, and wherein the second drive serves to move the slat pairs (30) in the open position along the guide rails between the closed condition and the open condition.

14. Slat roof (1) according to claim 13, **characterised in that** the second drive is formed by at least one driven pulling means, in particular a driven belt, in particular a driven toothed belt, which engages directly or indirectly with the last slat pair (30) in the extension direction, and wherein the slat pairs (30) are each coupled by foldable or flexible coupling elements, so that the slat pairs (30) are pushed together into a package during movement of the last slat pair (30) in the extension direction (30) in the retraction direction, the coupling elements automatically fold together to form a package, and wherein, when the last slat pair (30) in the extension direction is moved in the extension direction, the coupling elements cause the slat pairs (30) to be distributed evenly over the area spanned by the frame.

## Revendications

1. Toit à lamelles (1) comprenant un cadre formé de plusieurs supports (2, 2'), plusieurs lamelles (3, 3') étant disposées parallèlement les unes aux autres sur le cadre entre deux supports latéraux (2) et étant montées sur les supports latéraux (2), les lamelles (3, 3') recouvrant la surface tendue par le cadre dans une position de fermeture et pouvant être déplacées de la position de fermeture à une position d'ouverture, deux lamelles voisines (3, 3') sont couplées l'une à l'autre au moyen d'un dispositif à charnière (5) pour former une paire de lamelles (30), le soulèvement du dispositif d'articulation (5) provoque le redressement de la paire de lamelles couplées (30) dans une position d'ouverture, **caractérisé en ce qu'**au moins un module photovoltaïque (6) est disposé sur le dispositif d'articulation (5) d'une ou de plusieurs paires de lamelles (30), lequel est soulevé simultanément lors du soulèvement du dispositif d'articulation (5), chaque module photovoltaïque (6) comportant un câble de raccordement posé en boucle.

2. Toit à lamelles (1) selon la revendication 1, **caractérisé en ce que** chaque paire de lamelles (30) de lamelles couplées (3, 3') est disposée en position d'ouverture est disposée à la manière d'un toit pointu et que l'espace entre deux paires de toits à lamelles (30) est libéré.

3. Toit à lamelles (1) selon la revendication 1 ou 2, **caractérisé en ce que** les lamelles (3, 3') reposent, en position de fermeture, sur des surfaces d'appui sur les supports latéraux (2), en particulier sur des joints disposés sur les surfaces d'appui.

4. Toit à lamelles (1) selon l'une des revendications précédentes, **caractérisé en ce que** chaque paire de lamelles (30) est soumise à une force dans le sens de la position d'ouverture, en particulier par un ressort.

5. Toit à lamelles (1) selon l'une des revendications précédentes, **caractérisé en ce que** les paires de lamelles (30) sont maintenues en position de fermeture contre une force dans le sens de la position d'ouverture au moyen d'un dispositif de maintien déplaçable, les paires de lamelles (30) se déplaçant automatiquement dans le sens de la position d'ouverture lorsque le dispositif de maintien est soulevé.

6. Toit à lamelles (1) selon l'une des revendications précédentes, **caractérisé en ce qu'**au moins l'un des extrémités de l' dispositif de charnière (5) d'un chaque paire de lamelles (30), qui est orientés aux supports latéraux (2), est disposée une tige ou un tenon saillant qui s'engage dans un profilé d'accouplement et/ou un guidage à coulisse, de sorte qu'un soulèvement du profilé d'accouplement et/ou un déplacement du guidage à coulisse provoque un déplacement synchrone des paires de lamelles (30) dans la position d'ouverture et qu'un abaissement du profilé d'accouplement et/ou un déplacement du guide coulissant dans la direction opposée provoque un déplacement synchrone des paires de lamelles (30) vers la position de fermeture.

7. Toit à lamelles (1) selon l'une des revendications précédentes, **caractérisé en ce que**, des rouleaux (31) et/ou des patins sont disposés sur les côtés des lamelles (3, 3'), qui sont opposés de le dispositif à charnières (5), qui sont guidés sur des rails de guidage sur les supports latéraux (2).

8. Toit à lamelles (1) selon l'une des revendications précédentes, **caractérisé en ce qu'**une gouttière est disposée sur l'un ou les deux supports latéraux (2) et s'étend sous les lamelles (3, 3'), en particulier que les lamelles (3, 3') présentent une inclinaison vers l'un des deux supports latéraux (2).

9. Toit à lamelles (1) selon l'une des revendications précédentes, **caractérisé en ce que** le toit à lamelles (1) comporte un entraînement pour déplacer les lamelles (3, 3') de la position de fermeture à la position d'ouverture et inversement.

10. Toit à lamelles (1) selon l'une des revendications précédentes, **caractérisé en ce qu'**au moins un module photovoltaïque (6) est disposé sur une ou plusieurs lamelles (3, 3') et/ou paires de lamelles (30), en particulier que plusieurs modules photovoltaïques (6) sont connectés en série, en particulier avec une tension pouvant atteindre 120 V.

11. Toit à lamelles (1) selon l'une des revendications précédentes, **caractérisé en ce que** le toit à lamelles (1) comporte au moins un consommateur électrique, en particulier un entraînement pour mettre en place les paires de lamelles (30), en particulier que le consommateur est alimenté directement par des modules photovoltaïques (6) du toit à lamelles et/ou qu'il est alimenté par au moins un accumulateur intégré dans le toit à lamelles, l'accumulateur étant chargé par des modules photovoltaïques (6) du toit à lamelles (1).

12. Toit à lamelles (1) selon l'une des revendications précédentes, **caractérisé en ce qu'**au moins une partie des paires de lamelles (30) dans la position d'ouverture est mobile le long de rails de guidage sur les supports latéraux (2) entre une position fermée, dans laquelle les paires de lamelles (30) sont réparties uniformément sur la surface tendue par le cadre, et une position ouverte dans laquelle les paires de lamelles (30) sont poussées ensemble pour former un paquet sur un côté supérieur de la surface tendue par le cadre.

13. Toit à lamelles (1) selon la revendication 12, **caractérisé en ce que** le toit à lamelles (1) comporte deux entraînements pouvant être commandés séparément, le premier entraînement servant à mettre les paires de lamelles (30) en position d'ouverture à partir de la position de fermeture et inversement, et le deuxième entraînement servant à déplacer les paires de lamelles (30) en position ouverte le long des rails de guidage entre la position fermée et la position ouverte.

14. Toit à lamelles (1) selon la revendication 13, **caractérisé en ce que** le deuxième entraînement est formé par au moins un moyen de traction entraîné, en particulier une courroie entraînée, en particulier une courroie crantée entraînée, qui agit directement ou indirectement sur la dernière paire de lamelles (30) dans le sens de la sortie, et les paires de lamelles (30) étant couplées respectivement par des éléments de couplage repliables ou souples, de sorte que les paires de lamelles (30) sont poussées en direction de la sortie lors d'un déplacement de la dernière paire de lamelles dans le sens de la sortie (30) dans le sens de la rentrée, les éléments d'accouplement se repliant automatiquement pour former un paquet, et les paires de lamelles (30) s'agençant de manière régulière sur la surface tendue par le cadre lors d'un déplacement de la dernière paire de lamelles (30) dans le sens de la sortie, grâce aux éléments d'accouplement.
